# FASCICULE DE BREVET EUROPEEN

(11) **EP 3 631 089 B1**
(45) Date de publication et mention de la délivrance du brevet: **26.01.2022**
(21) Numéro de dépôt: 18725842.1
(22) Date de dépôt: 18.05.2018
(51) Int. Cl.: E01B 31/18, E01B 29/16, E01B 29/44

(54) **PROCÉDÉ DE POSE D'UN RAIL DE VOIE FERREE**
VERFAHREN ZUM VERLEGEN EINER SCHIENE EINER EISENBAHNSTRECKE
METHOD FOR LAYING A RAIL OF A RAILWAY LINE

(30) Priorité: 22.05.2017 FR 1754528
(43) Date de publication de la demande: 08.04.2020
(73) Titulaire: Matisa Matériel Industriel SA, 1023 Crissier (CH)
(72) Inventeur: PIGUET, Jean-Claude, 1304 Cossonay (CH)
(74) Mandataire: Alatis
(86) Numéro de dépôt international: PCT/EP2018/063168
(87) Numéro de publication internationale: WO 2018/215356

(56) Documents cités:
- DE-A1-102006 049 408
- US-B1- 6 308 635

## Description

### DOMAINE TECHNIQUE DE L'INVENTION

L'invention se rapporte à un procédé de pose d'un rail de voie ferrée, comportant un chauffage du rail, et à un train de travaux pour la mise en œuvre d'un tel procédé de pose.

### ETAT DE LA TECHNIQUE ANTERIEURE

Les rails des voies ferroviaires sont soumis à d'importantes variations de température selon les saisons et les conditions météorologiques. Les rails tendent à s'allonger, à se dilater, sous l'effet d'une hausse de température, et, à l'inverse, à se contracter sous l'effet d'une chute de température.

De nos jours, les rails sont posés de façon continue et ne peuvent donc pas varier de longueur sous l'effet des variations de température. Les rails sont fixés sur la voie à une température moyenne dite « neutre », dont la valeur diffère selon les régions climatiques. Sous l'effet d'une température ambiante supérieure à la moyenne annuelle, les rails, ne pouvant se dilater, subissent une force de compression tendant à pousser la voie hors de son chemin. À l'inverse, sous l'effet d'une température ambiante inférieure à la moyenne annuelle, les rails, ne pouvant se contracter, subissent une force de traction tendant à tirer la voie hors de son chemin.

Lorsque l'on ne maîtrise pas la température du rail lors de la pose, il est nécessaire de procéder à des opérations dites de « neutralisation » mécanique après la pose, et de limiter la vitesse de circulation tant que ces opérations ne sont pas finalisées. La neutralisation mécanique consiste à couper une tranche du rail dont l'épaisseur est fonction d'une différence constatée entre la température au moment de l'intervention et la température « neutre » du lieu, à déboulonner le rail et à le tendre pour combler l'espace laissé par la tranche découpée, avant de reboulonner et le cas échéant de ressouder le rail. Tant que cette opération de neutralisation n'est pas intervenue, la vitesse de circulation sur la voie doit être limitée, le plus souvent à 50 km/h. On comprend qu'une telle organisation des travaux provoque des perturbations importantes du trafic, tant durant l'intervention de neutralisation que durant la phase précédente, entre la pose du rail et la neutralisation.

Une fixation directe des rails chauffés en continu à une valeur proche ou égale à la température « neutre » permet d'atteindre les meilleurs résultats en termes de minimisation des perturbations de trafic.

Une solution de chauffe continue des rails exploitée à ce jour fait appel à la technologie de l'induction. Cette méthode permet d'obtenir des chauffes suffisamment précises pour garantir la pose des rails dans la tolérance exigée de la température « neutre ». On peut alors parler de neutralisation thermique directe fine. Mais le matériel nécessaire à l'intervention est relativement complexe, puisqu'il nécessite un générateur de puissance, ainsi qu'un refroidissement des circuits de puissance, du générateur et des inducteurs.

Pour les chantiers nécessitant une stabilisation ultérieure du ballast, il a été proposé une procédure de « pré-neutralisation » thermique, qui consiste à amener le rail, avant sa fixation aux traverses, à une température suffisamment proche de la température « neutre » du lieu, sans pour autant garantir l'atteinte de la température « neutre ». L'intérêt d'une telle « pré-neutralisation » est de permettre immédiatement une circulation à une vitesse de l'ordre de 80 km/h au lieu de 50 km/h, en attendant les opérations de neutralisation finale mécanique décrites précédemment. Une méthode pour effectuer cette pré-neutralisation thermique consiste à arroser les rails avec de l'eau chaude, solution présentant néanmoins des inconvénients d'exploitation, notamment en termes de rendement et d'acheminement et d'évacuation de l'eau, qui réduisent son intérêt.

Par ailleurs, il a été proposé dans le document US6308635 de procéder à un chauffage du rail déjà posé au sol à l'aide d'un module de chauffage à gaz comportant un générateur d'air chaud pour chauffer le rail par convection. Ce chauffage convectif peut être supplémenté par un chauffage radiant obtenu par des panneaux radiants placés entre les brûleurs et la portion du rail chauffée, les panneaux radiants étant perforés de manière à permettre aux flammes de les traverser pour pénétrer dans la chambre de chauffage où se trouve la portion de rail à chauffer. Mais un tel mode de chauffage, essentiellement convectif et accessoirement radiant, est délicat à maîtriser, notamment parce qu'il dépend des courants d'air.

### EXPOSE DE L'INVENTION

L'invention vise à remédier aux inconvénients de l'état de la technique et à proposer un mode de chauffage qui soit performant en termes de rendement, de fiabilité, et de qualité d'exploitation.

Pour ce faire est proposé, selon un premier aspect de l'invention, un procédé de pose d'un rail d'une voie ferrée à l'aide d'un train de travaux comportant au moins un dispositif de chauffage comportant au moins une zone de chauffage, un ou plusieurs brûleurs à gaz, et un ou plusieurs corps radiants interposés entre le ou les brûleurs à gaz et la zone de chauffage, le ou les corps radiants étant perforés par des orifices débouchant dans la zone de chauffage, procédé suivant lequel :
- on déplace le train de travaux dans une direction de pose, de manière qu'à chaque instant une portion du rail traverse la zone de chauffage ;
- on apporte de la chaleur à la portion du rail traversant la zone de chauffage à l'aide du dispositif de chauffage, en alimentant le ou les brûleurs à gaz de sorte qu'aucune flamme n'émerge des orifices dans la zone de chauffage et qu'au moins 75%, et de préférence au moins 80%, et de préférence au moins 85% de la chaleur apportée à la portion du rail soit transmise par radiation du ou des corps radiants ;
- on fixe la portion du rail après apport de la chaleur sur une traverse de la voie ferrée située derrière la zone de chauffage dans la direction de pose.

Le rayonnement, essentiellement dans le spectre infrarouge, assure un excellent rendement de chauffage, avec une faible déperdition. Le rayonnement n'est pas influencé par le vent ou d'autres paramètres climatiques.

Les perforations sont utiles pour optimiser le chauffage des corps radiants, mais ne doivent pas conduire à une prédominance de la convection dans le transfert thermique à la portion de rail.

Naturellement, la puissance de chauffe devra être modulée en fonction des conditions extérieures pour obtenir une température de consigne souhaitée pour le rail.

Suivant un mode de réalisation, l'on module, en fonction d'un ou plusieurs paramètres de commande, un ou plusieurs paramètres de combustion parmi les paramètres suivants d'alimentation d'un ou plusieurs brûleurs modulés parmi le ou les brûleurs à gaz : débit de combustible, débit de comburant, débit d'un mélange combustible comburant.

Suivant un autre mode de réalisation, le ou les brûleurs à gaz comportent au moins deux brûleurs, de préférence au moins quatre brûleurs, et l'on module le nombre de brûleurs activés en fonction d'un ou plusieurs paramètres de commande. On pourra notamment prévoir que le ou les brûleurs à gaz comportent au moins une paire de brûleurs à gaz adjacents situés l'un derrière l'autre dans la direction de pose et/ou que le ou les brûleurs comportent au moins une paire de brûleurs opposés, situés de part et d'autre d'un plan médian de la zone de chauffage parallèle à la direction de pose.

De préférence, le ou les paramètres de commande incluent un ou plusieurs des paramètres mesurés ou estimés suivants : une température de la portion du rail avant le chauffage, une température de la portion du rail après le chauffage, une température de la portion du rail durant le chauffage, une température ambiante extérieure, une vitesse de déplacement du train de travaux, une vitesse de déplacement du rail par rapport au dispositif de chauffage, une durée de chauffage, un écart entre une température de consigne et une température mesurée de la portion du rail avant chauffage, un écart entre une température de consigne et une température mesurée de la portion du rail après chauffage, un écart entre une température de consigne et une température mesurée de la portion du rail durant l'apport de la chaleur, une humidité ambiante, ou une vitesse de vent. On pourra notamment prévoir une ou plusieurs de modalités suivantes :
- on mesure au moins une température de la portion du rail après l'apport de chaleur à l'aide d'un pyromètre disposé au niveau d'une zone de sortie de la zone de chauffage ou derrière la zone de chauffage dans la direction de pose ;
- on mesure au moins une température de la portion du rail avant l'apport de chaleur à l'aide d'un pyromètre disposé au niveau d'une zone d'entrée de la zone de chauffage ou devant la zone de chauffage dans la direction de pose ;
- on mesure au moins une température de la portion du rail durant l'apport de chaleur à l'aide d'un pyromètre disposé à l'intérieur de la zone de chauffage.

Suivant un mode particulièrement avantageux, la portion du rail située dans la zone de chauffage est soulevée par rapport à la voie, et en ce que l'on positionne la portion du rail après apport de la chaleur sur la traverse avant de fixer la portion du rail sur la traverse. Le soulèvement de la portion du rail dans la zone de chauffage permet de mieux entourer le rail en le chauffant non seulement par le dessus, mais également par les côtés, et le cas échéant par le dessous, soit par rayonnement direct du ou des corps radiants, soit par rayonnement indirect, en provenance des corps radiants, mais réfléchi par une paroi de la zone de chauffage, pour uniformiser l'apport de chaleur sur le pourtour de la portion du rail et minimiser les pertes. Le fait que la zone de chauffage soit éloignée de la voie, et notamment des traverses, permet de mettre en œuvre le cas échéant une puissance de chauffage élevée, sans risque pour la voie.

Suivant un mode de réalisation alternatif, la portion du rail située dans la zone de chauffage est posée sur la voie. On doit alors veiller à ce que l'apport de chaleur soit dirigé essentiellement vers le rail, pour minimiser l'apport de chaleur aux autres éléments de la voie.

Pour obtenir un positionnement reproductible de la portion du rail à fixer transitant par la zone de chauffage, on pourra notamment prévoir une ou plusieurs des modalités suivantes :
- on guide la portion du rail par rapport à un bâti du train de travaux de manière que la portion du rail traverse la zone de chauffage lors du déplacement du train de travaux.
- on guide le dispositif de chauffage par rapport à un bâti du train de travaux de manière à ce que la portion du rail traverse la zone de chauffage lors du déplacement du train de travaux.
- on guide le dispositif de chauffage par rapport à la portion du rail, de préférence en faisant rouler le dispositif de chauffage sur la portion du rail, de manière à ce que la portion du rail traverse la zone de chauffage lors du déplacement du train de travaux.

Suivant un mode de réalisation, le déplacement du train de travaux dans la direction de pose est effectué sans arrêt.

Le procédé de pose selon l'invention peut être mis en œuvre notamment pour une première pose d'une voie nouvelle, ou pour un renouvellement ou une rénovation. En particulier, et suivant un aspect préféré de l'invention, celle-ci a trait à un procédé de renouvellement ou de rénovation d'une voie ferrée, comprenant, notamment, une dépose d'un ancien rail, et une pose d'un rail nouveau ou rénové, la pose étant effectuée selon le procédé de pose précédemment décrit.

Suivant un autre aspect de l'invention, celle-ci a trait à un train de travaux de rails pour la mise en œuvre du procédé tel que décrit précédemment.

En particulier, l'invention a trait à un train de travaux comportant au moins un dispositif de chauffage comportant au moins une zone de chauffage, une ou plusieurs unités de chauffage comportant chacune une unité d'un ou plusieurs brûleurs à gaz, et un corps radiants interposé entre le ou les brûleurs à gaz et la zone de chauffage, le ou les corps radiants étant perforés par des orifices débouchant dans la zone de chauffage, le train de travaux comportant :
- des moyens de traction pour déplacer le train de travaux dans une direction de pose, de manière qu'à chaque instant une portion du rail, non fixée à une traverse, traverse la zone de chauffage ;
- des moyens d'alimentation du ou des brûleurs à gaz comportant une l'unité de commande reliée à des électrovannes proportionnelles pour moduler un débit de comburant et/ou de carburant pour l'alimentation des brûleurs à gaz, ainsi qu'à des allumeurs pour commander l'allumage des brûleurs à gaz et à des électrovannes proportionnelles pour contrôler une alimentation générale en gaz combustible en provenance d'un réservoir de gaz et en gaz comburant en provenance d'un compresseur, de façon à moduler chaque unité de chauffage de façon continue en puissance de chauffe, sur une plage autour d'une valeur nominale, entre 50% et 150% de la valeur nominale, en faisant varier le débit du comburant et/ou du carburant au niveau des électrovannes, de telle sorte qu'aucune flamme n'émerge des orifices dans la zone de chauffage et qu'au moins 75%, et de préférence au moins 80%, et de préférence au moins 85% de la chaleur apportée à la portion du rail soit transmise par radiation du ou des corps radiants.

De préférence, le train de travaux comporte des moyens pour soulever la portion du rail située dans la zone de chauffage par rapport à la voie, et des moyens pour positionner la portion du rail après apport de la chaleur sur la traverse avant de fixer la portion du rail sur la traverse. Comme on l'a précédemment exprimé, le soulèvement de la portion du rail dans la zone de chauffage permet de mieux entourer le rail en le chauffant non seulement par le dessus, mais également par les côtés, et le cas échéant par le dessous, soit par rayonnement direct du ou des corps radiants, soit par rayonnement indirect, en provenance des corps radiants, mais réfléchi par une paroi de la zone de chauffage, pour uniformiser l'apport de chaleur sur le pourtour de la portion du rail et minimiser les pertes. Le fait que la zone de chauffage soit éloignée de la voie, et notamment des traverses, permet de mettre en œuvre le cas échéant une puissance de chauffage élevée, sans risque pour la voie.

Suivant un mode de réalisation, le dispositif de chauffage comporte un ou plusieurs modules de chauffage, chaque module de chauffage comportant une zone de chauffage, un ou plusieurs brûleurs à gaz, et un ou plusieurs corps radiants interposés entre le ou les brûleurs à gaz du module de chauffage et la zone de chauffage du module de chauffage. De préférence, le ou les modules de chauffage comportent au moins un module de chauffage guidé qui est pourvu de moyens de guidage pour assurer le guidage de la portion du rail dans la zone de chauffage du module chauffage guidé, les moyens de guidage comportant de préférence des galets roulant sur la portion du rail, les galets supportant de préférence le module de chauffage guidé.

### BREVE DESCRIPTION DES FIGURES

D'autres caractéristiques et avantages de l'invention ressortiront à la lecture de la description qui suit, en référence aux figures annexées, qui illustrent :
- la figure 1, une vue schématique d'un chantier de pose d'un rail de voie de chemin de fer, selon le procédé de l'invention ;
- la figure 2, une vue schématique de détail du chantier de la figure 1, illustrant la chauffe d'un rail à fixer suivant le procédé de l'invention ;
- la figure 3, une vue schématique du dessus d'un module de chauffage d'un dispositif de chauffage mettant en œuvre le procédé de l'invention ;
- la figure 4, une vue schématique de face du module de chauffage de la figure 3 ;
- la figure 5, une vue schématique d'une commande du module de chauffage des figures 3 et 4 ;
- la figure 6, une vue schématique de face d'un module de chauffage selon une première variante de réalisation ;
- la figure 7, une vue schématique de face d'un module de chauffage selon une deuxième variante de réalisation.
- la figure 8, une vue schématique de face d'un module de chauffage selon une troisième variante de réalisation.

Pour plus de clarté, les éléments identiques ou similaires sont repérés par des signes de référence identiques sur l'ensemble des figures.

### DESCRIPTION DÉTAILLÉE DE MODES DE REALISATION

Sur la figure **1** est illustrée une vue globale d'un chantier de renouvellement d'une voie de chemin de fer **2** dans lequel on procède, au moyen d'un train de travaux **4** (représenté partiellement), à la dépose des anciens rails **6** (secteur avant) et des anciennes traverses **8** et à leur remplacement par de nouvelles traverses **10** et nouveaux rails **12**, le tout en continu au fur et à mesure de l'avancée du train dans la direction de pose **100**. Le train de travaux **4** comporte des wagons **16** reposant sur des bogies **18**, **20** roulant sur les anciens rails **6** en partie avant du train de travaux **4** et sur les nouveaux rails **12** en partie arrière du train de travaux **4**. Une partie médiane du train de travaux **4** repose quant à elle sur des chenilles **22** qui, en l'absence de rails sur la voie **2** dans cette partie du chantier, roulent directement sur les anciennes traverses **8** avant leur dépose.

Sur un tronçon avant du chantier, des outils permettent de désolidariser les anciens rails **6** des traverses **8**. Au fur et à mesure de leur démontage, les anciens rails **6** sont soulevés et reposés sur le ballast **24** sur les côtés de la voie. Sur le tronçon suivant du chantier, les anciennes traverses **8** sont à nu, ce qui permet de procéder à leur dépose à l'aide d'un groupe d'outils de dépose et leur remplacement par les nouvelles traverses **10 à** l'aide d'un groupe d'outils de pose. Les nouveaux rails **12**, qui, avant le passage du train de travaux **4**, ont été disposés au sol de part et d'autre de la voie **2**, sont soulevés et positionnés en respectant la géométrie souhaitée de la voie **2**, avant d'être posés sur les nouvelles traverses **10**. La fixation finale des nouveaux rails **12** est effectuée au moyen d'attaches après le passage du train de travaux **4**.

Afin d'éviter ou de limiter les risques d'interruptions ou de rupture de la voie susceptibles d'être provoquées par les variations dimensionnelles des rails **12** sous l'effet de conditions climatiques ou météorologiques plus sévères, il est prévu de procéder à la fixation définitive des rails nouveaux ou rénovés **12** sur les traverses en portant ces profilés métalliques à une température moyenne du lieu de pose, dite de « pré-libération » ou de « libération ».

Dans ce but, le tronçon de rail nouveau ou rénové à poser **12** est porté à une température de consigne dans une zone de conditionnement **28** située en avant et à proximité de sa zone de fixation **30** sur une ou plusieurs traverses **10**. Lorsque l'intervention sur le chantier a lieu à un moment où la température ambiante est inférieure à la température consignée dite de « pré-libération » ou de « libération », ce réglage comporte un chauffage du rail, la zone de conditionnement **28 é**tant alors une zone de chauffage.

À cet effet, il est proposé, selon l'invention, d'utiliser un dispositif de chauffage **32** illustré schématiquement sur les figures **2** à **4**, fonctionnant essentiellement par rayonnement thermique. Le dispositif de chauffage **32** comporte au moins un module de chauffage **34** comportant au moins une, de préférence au moins deux, et de manière particulièrement préférentielle, comme illustré sur la figure 3, au moins quatre unités de chauffage **36**, délimitant une zone de chauffage longiligne **28** située à distance de la voie et orientée suivant la direction de pose **100** du train de travaux **4** et ouverte à une extrémité avant **38** et à une extrémité arrière **40**. Les quatre unités de chauffage **36** sont disposées latéralement de part et d'autre de la zone de chauffage, deux plus proches de l'entrée et les deux autres plus proches de la sortie.

Chaque unité de chauffage **36** comporte une unité d'un ou plusieurs brûleurs **42** et un corps radiant **44**, interposé entre le ou les brûleurs **42** et la zone de chauffage **28**. Le corps radiant **44** est de préférence perforé par des orifices **46** débouchant dans la zone de chauffage **28**, et qui peuvent être disposés soit en regard des brûleurs **42**, soit en décalage par rapport à ces derniers.

Des moyens de guidage **48** sont prévus à l'entrée **38** et à la sortie **40** de la zone de chauffage **28** du dispositif de chauffage pour assurer le guidage du rail **12** dans la zone de chauffage **28**. Dans ce mode de réalisation préféré, la portion du rail **12** traversant la zone de chauffage **28** est soulevée, c'est-à-dire située verticalement à distance au-dessus de sa position finale à la fin du processus de pose. Le dispositif de chauffage peut lui-même être pourvu d'un ou plusieurs actionneurs **50** ou d'un mécanisme de positionnement passif pour assurer son bon positionnement par rapport au rail **12**, et compenser les variations de positionnement du train de travaux **4** par rapport à la trajectoire souhaitée de la voie. De préférence, les moyens de guidage **48** incluent des galets roulant sur le rail **12** et supportant le cas échéant l'unité de chauffage **36**.

Des pyromètres **52** sont positionnés à l'entrée **38** de la zone de chauffage **28**, à l'intérieur de la zone de chauffage **28** et à la sortie **40** de la zone de chauffage 28, et le cas échéant directement à proximité de la zone de fixation **30**. Ces pyromètres **52** sont reliés à une unité de commande **54** illustrée sur la figure **5**, qui reçoit des signaux d'autres capteurs **56** tels que, par exemple : un capteur de vitesse du train de travaux **4**, un capteur de vitesse du rail à fixer, un capteur de température ambiante, un capteur de pression atmosphérique, et/ou un capteur d'humidité ambiante. L'unité de commande **54** est ainsi apte à mesurer, estimer ou calculer un ou plusieurs des paramètres suivants : une température de la portion du rail à fixer avant le chauffage, une température de la portion du rail à fixer après le chauffage, une température de la portion du rail à fixer durant le chauffage, une température ambiante extérieure, une vitesse de déplacement du train de travaux **4**, une vitesse de déplacement du rail par rapport au dispositif de chauffage, une quantité de chaleur transmise à la portion du rail par le dispositif de chauffage.

Par ailleurs, l'unité de commande **54** contient en mémoire une température de consigne qui peut avoir été saisie ou programmée, et est représentative de la température de « pré-libération » ou de « libération » recherchée dans la zone de fixation **30**, ce qui permet le cas échéant une détermination d'un écart entre la température de consigne et une température mesurée de la portion du rail à fixer avant chauffage, d'un écart entre la température de consigne et une température mesurée de la portion du rail à fixer après chauffage, ou d'un écart entre la température de consigne et une température mesurée de la portion du rail à fixer durant le chauffage.

Enfin, l'unité de commande **54** est reliée à des électrovannes proportionnelles **58** pour moduler le débit de comburant et/ou de carburant pour l'alimentation des brûleurs, ainsi qu'à des allumeurs pour commander l'allumage des brûleurs et à des électrovannes proportionnelles **60**, **62** pour contrôler l'alimentation générale en gaz combustible en provenance d'un réservoir de gaz **64** et en gaz comburant en provenance d'un compresseur **66**.

Il est ainsi possible de moduler chaque unité de chauffage de façon relativement continue en puissance de chauffe, sur une plage autour d'une valeur nominale, par exemple entre 50% et 150% de la valeur nominale, en faisant varier le débit du comburant et/ou du carburant au niveau des électrovannes **58**, **60**, **62**. En dehors de cette plage de modulation, de plus grandes variations peuvent être obtenues en procédant à l'extinction complète de certaines unités de chauffage **36**, ou à leur allumage.

Lorsque le train de travaux **4** avance dans une direction de pose **100**, le rail à fixer **12** se déplace, par rapport au dispositif de chauffage **28**, dans la direction opposée, et est guidé de sorte qu'à chaque instant une portion soulevée du rail à fixer **12** traverse la zone de chauffage **28**. Le cas échéant, le positionnement du dispositif de chauffage est ajusté grâce aux actionneurs **50** ou au mécanisme de positionnement. On fait en sorte que les corps radiants **44** soient proches de la portion du rail à fixer **12**, de préférence à une distance inférieure à 20cm, de préférence inférieure à 10cm.

On fait ainsi en sorte qu'à chaque instant, et en fonction de l'avancement du train de travaux **4**, une portion du rail à fixer **12** traverse la zone de chauffage **28**, où elle est chauffée par le dispositif de chauffage **32** avant de ressortir de la zone de chauffage **28** et d'être acheminée vers la zone de fixation **30**, où elle est posée sur une traverse **10** de la voie ferrée.

L'unité de commande **54** détermine par un algorithme de calcul, en fonction de tout ou partie des paramètres discutés précédemment, le nombre de brûleurs **42** et/ou le débit de comburant et/ou de carburant nécessaire au chauffage du rail à fixer **12**.

De manière remarquable, le ou les brûleurs à gaz **42** sont alimentés de sorte qu'au moins **75**%, et de préférence au moins **80**%, et de préférence au moins **85**% de la chaleur soient transmis au rail par radiation du ou des corps radiants **44** et qu'aucune flamme n'émerge des orifices **46** dans la zone de chauffage **28**. Les orifices **46** ont ainsi pour seule fonction de provoquer un échauffement rapide et uniforme des corps radiants **44**.

De préférence, le déplacement du train de travaux dans la direction de pose est effectué sans arrêt, à une vitesse en pratique supérieure à 30 mm/s, de préférence supérieure 100 mm/s.

Naturellement, les exemples représentés sur les figures et discutés cidessus ne sont donnés qu'à titre illustratif et non limitatif.

Le nombre d'unités de chauffage **36** et leur positionnement dans chaque module de chauffage **34** peuvent varier. Il est avantageux d'avoir au moins deux unités de chauffage **36** se faisant face de part et d'autre de la zone de chauffage **28** (comme illustré sur les figures **3** et **4**) ou, de manière plus générale, rayonnant dans la zone de chauffage sous des angles différents. On peut notamment profiter du soulèvement de la portion du rail **12** traversant la zone de chauffage **28** pour orienter au moins une partie du rayonnement thermique de manière atteindre la face inférieure du rail. À cet égard, des dispositions avec trois unités de chauffage réparties à 120° (figure **6**) ou quatre unités de chauffage réparties à 90° (figure **7**) autour de la zone de chauffage sont parfaitement envisageables. On peut également prévoir, pour répartir la chaleur sur le pourtour du rail, des surfaces réfléchissantes **68** délimitant une partie de la zone de chauffage **28** (figure **8**). Il est également avantageux d'avoir plusieurs unités de chauffage **36** disposées en enfilade dans le sens longitudinal d'avancement du véhicule, comme illustré sur la figure **3**, voire plusieurs modules de chauffage **34** comme illustré sur la figure **2**, pour permettre un chauffage progressif en plusieurs étapes. Les modules de chauffage **34** situés en enfilade peuvent être directement adjacents ou séparés par un tronçon isotherme d'isolation. Ils peuvent être également séparés par un tronçon à l'air libre. Le ou les modules de chauffage **34** peuvent être suspendus à une structure porteuse d'un des wagons de la portion médiane du train de travaux **4**. Ils peuvent également être supportés de façon autonome par des roues ou des chenilles avançant sur la voie, le cas échéant reliés par des attelages à l'air libre.

Le cas échéant, seulement certains des brûleurs à gaz **42** peuvent être équipés d'une électrovanne **58** de modulation.

On peut également envisager que les électrovannes **58** ne soient pas proportionnelles, mais fonctionnent en tout ou rien, pour éteindre ou allumer les unités de chauffage **36** en nombre correspondant aux besoins. Dans cette hypothèse, on peut envisager que les électrovannes **60**, **62** d'alimentation générale en combustible et comburant soient proportionnelles, pour assurer une certaine continuité de variation, ou qu'elles soient elle-même en tout ou rien, auquel cas la modulation de la chaleur apportée s'effectue uniquement par paliers, en changeant le nombre d'unités de chauffage **36** alimentées. On pourra également envisager, sans électrovannes proportionnelles, un mode de fonctionnement pulsé, dans lequel certains des brûleurs à gaz **42** sont allumés en intermittence. On pourra également envisager d'articuler les unités de chauffage **36** de manière à pouvoir les écarter rapidement de la zone de chauffage 28 lorsque l'on souhaite diminuer la quantité de chaleur transmise au rail à poser **12**.

En variante, les unités de chauffage utilisent l'air ambiant comme comburant, seul le débit de combustible étant modulé. Dans cette hypothèse, l'électrovanne **62** et le compresseur **66** sont omis. En pratique, le gaz combustible est un carburant de type propane ou GPL.

Suivant la finesse de la modulation constatée, qui dépendra du temps de réponse des unités de chauffage **36**, on pourra mettre en œuvre le procédé selon l'invention soit pour une pré-neutralisation thermique, soit même pour une neutralisation thermique fine directe.

L'opération de chauffage du rail à fixer **12** peut avoir lieu alors que le rail à fixer **12** est déjà posé sur les traverses.

Le mode de chauffage des rails qui a été décrit précédemment pour une rénovation de voie ferrée avec remplacement des rails, vaut également pour une rénovation de la voie avec replacement des rails anciens, ou pour une première pose.

## Revendications

1. Procédé de pose d'un rail (12) d'une voie ferrée à l'aide d'un train de travaux (4) comportant au moins un dispositif de chauffage (32) comportant au moins une zone de chauffage (28), un ou plusieurs brûleurs à gaz (42), et un ou plusieurs corps radiants (44) interposés entre le ou les brûleurs à gaz (42) et la zone de chauffage (28), le ou les corps radiants (44) étant perforés par des orifices (46) débouchant dans la zone de chauffage (28), procédé suivant lequel :
- on déplace le train de travaux (4) dans une direction de pose (100), de manière qu'à chaque instant une portion du rail (12), non fixée à une traverse (8, 10), traverse la zone de chauffage (28) ;
- on apporte de la chaleur à la portion du rail (28) traversant la zone de chauffage (28) à l'aide du dispositif de chauffage (32) ;
**caractérisé en ce que** on alimente le ou les brûleurs à gaz (42) de sorte qu'aucune flamme n'émerge des orifices (46) dans la zone de chauffage (28) et qu'au moins 75%, et de préférence au moins 80%, et de préférence au moins 85% de la chaleur apportée à la portion du rail (12) soit transmise par radiation du ou des corps radiants (44).

2. Procédé de pose selon la revendication 1, **caractérisé en ce que** l'on module, en fonction d'un ou plusieurs paramètres de commande, un ou plusieurs paramètres de combustion parmi les paramètres suivants d'alimentation d'un ou plusieurs brûleurs modulés parmi le ou les brûleurs à gaz (42) : débit de combustible, débit de comburant, débit d'un mélange combustible comburant.

3. Procédé de pose selon l'une quelconque des revendications précédentes, **caractérisé en ce que** le ou les brûleurs à gaz (42) comportent au moins deux brûleurs, de préférence au moins quatre brûleurs, et **en ce que** l'on module le nombre de brûleurs activés en fonction d'un ou plusieurs paramètres de commande.

4. Procédé de pose selon la revendication 3, **caractérisé en ce que** le ou les brûleurs à gaz (42) comportent au moins une paire de brûleurs à gaz adjacents situés l'un derrière l'autre dans la direction de pose.

5. Procédé de pose selon l'une quelconque des revendications 3 à 4, **caractérisé en ce que** le ou les brûleurs comportent au moins une paire de brûleurs opposés, situés de part et d'autre d'un plan médian de la zone de chauffage parallèle (28) à la direction de pose.

6. Procédé de pose selon l'une quelconque des revendications 2 à 5, **caractérisé en ce que** le ou les paramètres de commande incluent un ou plusieurs des paramètres mesurés ou estimés suivants : une température de la portion du rail avant le chauffage, une température de la portion du rail après le chauffage, une température de la portion du rail durant le chauffage, une température ambiante extérieure, une vitesse de déplacement du train de travaux, une vitesse de déplacement du rail par rapport au dispositif de chauffage, une durée de chauffage, un écart entre une température de consigne et une température mesurée de la portion du rail avant chauffage, un écart entre une température de consigne et une température mesurée de la portion du rail après chauffage, un écart entre une température de consigne et une température mesurée de la portion du rail durant l'apport de la chaleur, une humidité ambiante, ou une vitesse de vent, une ou plusieurs des étapes suivantes étant le cas échéant réalisées :
- on mesure au moins une température de la portion du rail après l'apport de chaleur à l'aide d'un pyromètre (58) disposé au niveau d'une zone de sortie (40) de la zone de chauffage (28) ou derrière la zone de chauffage (28) dans la direction de pose (100).
- on mesure au moins une température de la portion du rail (12) avant l'apport de chaleur à l'aide d'un pyromètre (58) disposé au niveau d'une zone d'entrée (38) de la zone de chauffage (28) ou devant la zone de chauffage (28) dans la direction de pose (100).
- on mesure au moins une température de la portion du rail (12) durant l'apport de chaleur à l'aide d'un pyromètre (58) disposé à l'intérieur de la zone de chauffage (28).

7. Procédé de pose selon l'une quelconque des revendications précédentes, **caractérisé en ce que** la portion du rail située dans la zone de chauffage (28) est soulevée par rapport à la voie, et **en ce que** l'on positionne la portion du rail après apport de la chaleur sur la traverse avant de fixer la portion du rail sur la traverse.

8. Procédé de pose selon l'une quelconque des revendications précédentes, **caractérisé en ce que** l'on guide la portion du rail (12) par rapport à un bâti du train de travaux (4)de manière que la portion du rail traverse la zone de chauffage lors du déplacement du train de travaux.

9. Procédé de pose selon l'une quelconque des revendications précédentes, **caractérisé en ce que** l'on guide le dispositif de chauffage (32) par rapport à un bâti du train de travaux (4) de manière à ce que la portion du rail (12) traverse la zone de chauffage (28) lors du déplacement du train de travaux (4).

10. Procédé de pose l'une quelconque des revendications précédentes, **caractérisé en ce que** l'on guide le dispositif de chauffage (32) par rapport à la portion du rail (12), de préférence en faisant rouler le dispositif de chauffage (32) sur la portion du rail (12), de manière à ce que la portion du rail (12) traverse la zone de chauffage (28) lors du déplacement du train de travaux (4).

11. Procédé de pose l'une quelconque des revendications précédentes, **caractérisé en ce que** l'on fixe la portion du rail (12) après apport de la chaleur sur une traverse (10) de la voie ferrée située derrière la zone de chauffage (28) dans la direction de pose (100).

12. Train de travaux (4) pour la mise en œuvre du procédé de pose selon l'une quelconque des revendications précédentes, comportant au moins un dispositif de chauffage (32) comportant au moins une zone de chauffage (28), une ou plusieurs unités de chauffage (36) comportant chacune une unité d'un ou plusieurs brûleurs à gaz (42) et un corps radiant (44) interposé entre le ou les brûleurs à gaz (42) et la zone de chauffage (28), le ou les corps radiants (44) étant perforés par des orifices (46) débouchant dans la zone de chauffage (28), le train de travaux (4) comportant :
- des moyens de traction pour déplacer le train de travaux (4) dans une direction de pose (100), de manière qu'à chaque instant une portion du rail (12), non fixée à une traverse (8, 10), traverse la zone de chauffage (28) ;
- des moyens d'alimentation du ou des brûleurs à gaz (42) comportant une unité de commande (54) reliée à des électrovannes proportionnelles (58) pour moduler un débit de comburant et/ou de carburant pour l'alimentation des brûleurs à gaz (42), ainsi qu'à des allumeurs pour commander l'allumage des brûleurs à gaz (42) et à des électrovannes proportionnelles (60, 62) pour contrôler une alimentation générale en gaz combustible en provenance d'un réservoir de gaz (64) et en gaz comburant en provenance d'un compresseur (66), de façon à moduler chaque unité de chauffage (36) de façon continue en puissance de chauffe, sur une plage autour d'une valeur nominale, entre 50% et 150% de la valeur nominale, en faisant varier le débit du comburant et/ou du carburant au niveau des électrovannes (58, 60, 62), de telle sorte qu'aucune flamme n'émerge des orifices (46) dans la zone de chauffage (28) et qu'au moins 75%, et de préférence au moins 80%, et de préférence au moins 85% de la chaleur apportée à la portion du rail (12) soit transmise par radiation du ou des corps radiants (44).

13. Train de travaux (4) selon la revendication 12, **caractérisé en ce qu'**il comporte des moyens pour soulever la portion du rail située dans la zone de chauffage (28) par rapport à la voie, et des moyens pour positionner la portion du rail après apport de la chaleur sur la traverse avant de fixer la portion du rail sur la traverse.

14. Train de travaux (4) selon l'une quelconque des revendications 12 à 13, **caractérisé en ce que** le dispositif de chauffage (32) comporte un ou plusieurs modules de chauffage (34), chaque module de chauffage comportant une zone de chauffage (28), un ou plusieurs brûleurs à gaz (42), et un ou plusieurs corps radiants (44) interposés entre le ou les brûleurs à gaz (42) du module de chauffage (34) et la zone de chauffage (28) du module de chauffage (34),

15. Train de travaux (4) selon les revendications 13 et 14 prises en combinaison, **caractérisé en ce que** au moins un module de chauffage guidé (34) parmi le ou les modules de chauffage (34) est pourvu de moyens de guidage (48) pour assurer le guidage de la portion du rail (12) dans la zone de chauffage (28) du module chauffage guidé (34), les moyens de guidage (48) comportant de préférence des galets roulant sur la portion du rail (12), les galets supportant de préférence le module de chauffage guidé (34).

## Patentansprüche

1. Verfahren zum Verlegen einer Schiene (12) einer Eisenbahnstrecke mittels eines Bauzugs (4), der wenigstens eine Heizvorrichtung (32) umfasst, die wenigstens eine Heizzone (28), einen oder mehrere Gasbrenner (42) und einen oder mehrere Strahlungskörper (44), die zwischen dem oder den Gasbrennern (42) und der Heizzone (28) eingesetzt sind, umfasst, wobei der oder die Strahlungskörper (44) von Öffnungen (46) durchsetzt sind, die in die Heizzone (28) münden, wobei im Verfahren:
- der Bauzug (4) in eine Verlegerichtung (100) bewegt wird, so dass jederzeit ein Schienenabschnitt (12), der nicht an einer Querschwelle (8, 10) befestigt ist, die Heizzone (28) durchläuft;
- mittels der Heizvorrichtung (32) Wärme an den Schienenabschnitt (28) geliefert wird, der die Heizzone (28) durchläuft; **dadurch gekennzeichnet, dass** der oder die Gasbrenner (42) so versorgt werden,
dass in der Heizzone (28) keine Flamme aus den Öffnungen (46) austritt und dass wenigstens 75 %, vorzugsweise wenigstens 80 % und vorzugsweise wenigstens 85 % der Wärme, die an den Schienenabschnitt (12) geliefert wird, durch Strahlung des oder der Strahlungskörper (44) übertragen wird.

2. Verfahren zum Verlegen nach Anspruch 1, **dadurch gekennzeichnet, dass** in Abhängigkeit von einem oder mehreren Regelparametern ein oder mehrere Verbrennungsparameter aus den folgenden Versorgungsparametern eines oder mehrerer modulierter Brenner aus dem oder den Gasbrennern (42) moduliert werden: Brennstoffdurchfluss, Durchfluss eines brandfördernden Stoffs, Durchfluss einer Mischung aus Brennstoff und einem brandfördernden Stoff.

3. Verfahren zum Verlegen nach einem der vorhergehenden Ansprüche, **dadurch gekennzeichnet, dass** der oder die Gasbrenner (42) wenigstens zwei Brenner, vorzugsweise wenigstens vier Brenner, umfassen, und dass die Anzahl der aktivierten Brenner in Abhängigkeit von einem oder mehreren Regelparametern moduliert wird.

4. Verfahren zum Verlegen nach Anspruch 3, **dadurch gekennzeichnet, dass** der oder die Gasbrenner (42) wenigstens ein Paar benachbarter Gasbrenner umfassen, die sich in der Verlegerichtung hintereinander befinden.

5. Verfahren zum Verlegen nach einem der Ansprüche 3 bis 4, **dadurch gekennzeichnet, dass** der oder die Brenner wenigstens ein Paar sich gegenüberliegender Brenner umfassen, die sich auf beiden Seiten einer Mittelebene der zu der Verlegerichtung parallelen Heizzone (28) befinden.

6. Verfahren zum Verlegen nach einem der Ansprüche 2 bis 5, **dadurch gekennzeichnet, dass** der oder die Regelparameter einen oder mehrere der folgenden gemessenen oder geschätzten Parameter einschließen: eine Temperatur des Schienenabschnitts vor dem Erhitzen, eine Temperatur des Schienenabschnitts nach dem Erhitzen, eine Temperatur des Schienenabschnitts während des Erhitzens, eine Außenumgebungstemperatur, eine Bewegungsgeschwindigkeit des Bauzugs, eine Bewegungsgeschwindigkeit der Schiene relativ zu der Heizvorrichtung, eine Heizdauer, ein Unterschied zwischen einer Solltemperatur und einer gemessenen Temperatur des Schienenabschnitts vor dem Erhitzen, ein Unterschied zwischen einer Solltemperatur und einer gemessenen Temperatur des Schienenabschnitts nach dem Erhitzen, ein Unterschied zwischen einer Solltemperatur und einer gemessenen Temperatur des Schienenabschnitts während der Wärmezufuhr, eine Umgebungsfeuchtigkeit oder eine Windgeschwindigkeit, wobei ein oder mehrere der folgenden Schritte gegebenenfalls ausgeführt werden:
- wenigstens eine Temperatur des Schienenabschnitts wird nach der Wärmezufuhr mittels eines Pyrometers (58) gemessen, das in Höhe einer Austrittszone (40) der Heizzone (28) oder in der Verlegerichtung (100) hinter der Heizzone (28) angeordnet ist.
- wenigstens eine Temperatur des Schienenabschnitts (12) wird vor der Wärmezufuhr mittels eines Pyrometers (58) gemessen, das in Höhe einer Eintrittszone (38) der Heizzone (28) oder in der Verlegerichtung (100) vor der Heizzone (28) angeordnet ist.
- wenigstens eine Temperatur des Schienenabschnitts (12) wird während der Wärmezufuhr mittels eines Pyrometers (58) gemessen, das in dem Inneren der Heizzone (28) angeordnet ist.

7. Verfahren zum Verlegen nach einem der vorhergehenden Ansprüche, **dadurch gekennzeichnet, dass** der Schienenabschnitt, der sich in der Heizzone (28) befindet, relativ zu dem Gleis angehoben wird, und dass der Schienenabschnitt nach der Wärmezufuhr auf der Querschwelle positioniert wird, bevor der Schienenabschnitt auf der Querschwelle befestigt wird.

8. Verfahren zum Verlegen nach einem der vorhergehenden Ansprüche, **dadurch gekennzeichnet, dass** der Schienenabschnitt (12) relativ zu einem Rahmen des Bauzugs (4) so geführt wird, dass der Schienenabschnitt die Heizzone bei dem Bewegen des Bauzugs durchläuft.

9. Verfahren zum Verlegen nach einem der vorhergehenden Ansprüche, **dadurch gekennzeichnet, dass** die Heizvorrichtung (32) relativ zu einem Rahmen des Bauzugs (4) so geführt wird, dass der Schienenabschnitt (12) die Heizzone (28) bei dem Bewegen des Bauzugs (4) durchläuft.

10. Verfahren zum Verlegen nach einem der vorhergehenden Ansprüche, **dadurch gekennzeichnet, dass** die Heizvorrichtung (32) relativ zu dem Schienenabschnitt (12) geführt wird, vorzugsweise indem die Heizvorrichtung (32) über den Schienenabschnitt (12) gerollt wird, so dass der Schienenabschnitt (12) die Heizzone (28) bei dem Bewegen des Bauzugs (4) durchläuft.

11. Verfahren zum Verlegen nach einem der vorhergehenden Ansprüche, **dadurch gekennzeichnet, dass** der Schienenabschnitt (12) nach der Wärmezufuhr auf einer Querschwelle (10) der Eisenbahnstrecke befestigt wird, die sich in der Verlegerichtung (100) hinter der Heizzone (28) befindet.

12. Bauzug (4) für die Anwendung des Verfahrens zum Verlegen nach einem der vorhergehenden Ansprüche, der wenigstens eine Heizvorrichtung (32) umfasst, die wenigstens eine Heizzone (28) umfasst, wobei eine oder mehrere Heizeinheiten (36) jeweils einen oder mehrere Gasbrenner (42) und einen zwischen dem oder den Gasbrennern (42) und der Heizzone (28) eingesetzten Strahlungskörper (44) umfassen, wobei der oder die Strahlungskörper (44) von Öffnungen (46) durchsetzt sind, die in die Heizzone (28) münden, wobei der Bauzug (4) Folgendes umfasst:
- Zugmittel zum Bewegen des Bauzugs (4) in eine Verlegerichtung (100), so dass jederzeit ein Schienenabschnitt (12), der nicht an einer Querschwelle (8, 10) befestigt ist, die Heizzone (28) durchläuft;
- Mittel zur Versorgung des oder der Gasbrenner (42), die eine Regeleinheit (54) umfassen, die mit Proportionalmagnetventilen (58) zum Modulieren einer Durchflussmenge des brandfördernden Stoffs und/oder Kraftstoffs zur Versorgung der Gasbrenner (42) sowie mit Zündern zum Regeln der Zündung der Gasbrenner (42) und mit Proportionalmagnetventilen (60, 62) zum Steuern einer allgemeinen Versorgung mit Treibgas aus einem Gastank (64) und mit brandförderndem Gas aus einem Kompressor (66) verbunden ist, derart dass jede Heizeinheit (36) kontinuierlich in der Heizleistung über einen Bereich um einen Nennwert zwischen 50 % und 150 % des Nennwerts moduliert wird, indem die Durchflussmenge des brandfördernden Stoffs und/oder Kraftstoffs in Höhe der Magnetventile (58, 60, 62) variiert wird, so dass in der Heizzone (28) keine Flamme aus den Öffnungen (46) austritt und dass wenigstens 75 %, vorzugsweise wenigstens 80 % und vorzugsweise wenigstens 85 %, der dem Schienenabschnitt (12) zugeführten Wärme durch Strahlung des oder der Strahlungskörper (44) übertragen wird.

13. Bauzug (4) nach Anspruch 12, **dadurch gekennzeichnet, dass** er Mittel zum Heben des sich in der Heizzone (28) befindlichen Schienenabschnitts relativ zu dem Gleis und Mittel zum Positionieren des Schienenabschnitts auf der Querschwelle nach der Wärmezufuhr vor dem Befestigen des Schienenabschnitts auf der Querschwelle umfasst.

14. Bauzug (4) nach einem der Ansprüche 12 bis 13, **dadurch gekennzeichnet, dass** die Heizvorrichtung (32) ein oder mehrere Heizmodule (34) umfasst, wobei jedes Heizmodul eine Heizzone (28), einen oder mehrere Gasbrenner (42) und einen oder mehrere Strahlungskörper (44), die zwischen dem oder den Gasbrennern (42) des Heizmoduls (34) und der Heizzone (28) des Heizmoduls (34) eingesetzt sind, umfasst.

15. Bauzug (4) nach den Ansprüchen 13 und 14 in Kombination, **dadurch gekennzeichnet, dass** wenigstens ein geführtes Heizmodul (34) aus dem oder den Heizmodulen (34) mit Führungsmitteln (48) zum Sicherstellen der Führung des Schienenabschnitts (12) in der Heizzone (28) des geführten Heizmoduls (34) versehen ist, wobei die Führungsmittel (48) vorzugsweise Rollen umfassen, die auf dem Schienenabschnitt (12) rollen, wobei die Rollen vorzugsweise das geführte Heizmodul (34) tragen.

## Claims

1. Method of laying a rail (12) of a railway track by means of a work train (4) comprising at least one heating device (32) that has at least one heating zone (28), one or more gas burners (42), and one or more radiant bodies (44) interposed between the gas burner or burners (42) and the heating zone (28), the radiant body or bodies (44) being perforated by holes (46) that open into the heating zone (28), according to which method:
- the work train (4) is moved in a laying direction (100) such that, at any time, a portion of the rail (12) that is not fixed to a sleeper (8, 10) passes through the heating zone (28);
- heat is provided to the portion of the rail (28) that passes through the heating zone (28) by means of the heating device (32);
**characterized in that** the gas burner or burners (42) are supplied such that no flame emerges from the holes (46) in the heating zone (28) and such that at least 75%, preferably at least 80%, preferably at least 85% of the heat provided to the portion of the rail (12) is transmitted by radiation from the radiant body or bodies (44).

2. Laying method according to claim 1, **characterized in that** one or more combustion parameters from among the following parameters for supplying one or more modulated burners from among the gas burner or burners (42) are adjusted on the basis of one or more control parameters: fuel flow rate, oxidizer flow rate, fuel-oxidizer mixture flow rate.

3. Laying method according to any of the preceding claims, **characterized in that** the gas burner or burners (42) comprise at least two burners, preferably at least four burners, and **in that** the number of activated burners is adjusted on the basis of one or more control parameters.

4. Laying method according to claim 3, **characterized in that** the gas burner or burners (42) comprise at least one pair of adjacent gas burners located one behind the other in the laying direction.

5. Laying method according to either claim 3 or claim 4, **characterized in that** the burner or burners comprise at least one pair of opposite burners located on either side of a median plane of the heating zone (28) parallel to the laying direction.

6. Laying method according to any of claims 2 to 5, **characterized in that** the control parameter or parameters include one or more of the following measured or estimated parameters: a temperature of the portion of the rail before heating, a temperature of the portion of the rail after heating, a temperature of the portion of the rail during heating, an external ambient temperature, a travelling speed of the work train, a travelling speed of the rail relative to the heating device, a heating duration, a difference between a set temperature and a measured temperature of the portion of the rail before heating, a difference between a set temperature and a measured temperature of the portion of the rail after heating, a difference between a set temperature and a measured temperature of the portion of the rail while heat is being provided, ambient humidity, or wind speed, one or more of the following steps being carried out, as necessary:
- at least one temperature of the portion of the rail is measured after heat has been provided by means of a pyrometer (58) arranged at an outlet zone (40) of the heating zone (28) or behind the heating zone (28) in the laying direction (100);
- at least one temperature of the portion of the rail (12) is measured before heat has been provided by means of a pyrometer (58) arranged at an inlet zone (38) of the heating zone (28) or in front of the heating zone (28) in the laying direction (100);
- at least one temperature of the portion of the rail (12) is measured while heat is being provided using a pyrometer (58) arranged inside the heating zone (28).

7. Laying method according to any of the preceding claims, **characterized in that** the portion of the rail located in the heating zone (28) is raised relative to the track, and **in that** the portion of the rail is positioned after heat has been provided to the sleeper and before fixing the portion of the rail to the sleeper.

8. Laying method according to any of the preceding claims, **characterized in that** the portion of the rail (12) is guided relative to a frame of the work train (4) such that the portion of the rail passes through the heating zone when the work train is moving.

9. Laying method according to any of the preceding claims, **characterized in that** the heating device (32) is guided relative to a frame of the work train (4) such that the portion of the rail (12) passes through the heating zone (28) when the work train (4) is moving.

10. Laying method according to any of the preceding claims, **characterized in that** the heating device (32) is guided relative to the portion of the rail (12), preferably by rolling the heating device (32) on the portion of the rail (12), such that the portion of the rail (12) passes through the heating zone (28) when the work train (4) is moving.

11. Laying method according to any of the preceding claims, **characterized in that** the portion of the rail (12) is fixed after heat has been provided to a sleeper (10) of the railway track located behind the heating zone (28) in the laying direction (100).

12. Work train (4) for implementing the laying method according to any of the preceding claims, comprising at least one heating device (32) that has at least one heating zone (28), one or more heating units (36) that each comprise a unit of one or more gas burners (42), and a radiant body (44) interposed between the gas burner or burners (42) and the heating zone (28), the radiant body or bodies (44) being perforated by holes (46) that open into the heating zone (28), the work train (4) comprising:
- traction means for moving the work train (4) in a laying direction (100) such that, at any time, a portion of the rail (12) that is not fixed to a sleeper (8, 10) passes through the heating zone (28);
- means for supplying the gas burner or burners (42) comprising a control unit (54) connected to proportional solenoid valves (58) for adjusting a flow rate of oxidizer and/or fuel for supplying the gas burners (42), to igniters for controlling the ignition of the gas burners (42), and to proportional solenoid valves (60, 62) for controlling a general supply of fuel gas from a gas tank (64) and of oxidizer gas from a compressor (66), so as to continuously adjust the heating power of each heating unit (36) over a range around a nominal value between 50% and 150% of the nominal value by varying the flow rate of oxidizer and/or fuel at the solenoid valves (58, 60, 62) such that no flame emerges from the holes (46) in the heating zone (28) and such that at least 75%, preferably at least 80%, preferably at least 85% of the heat provided to the portion of the rail (12) is transmitted by radiation from the radiant body or bodies (44).

13. Work train (4) according to claim 12, **characterized in that** it comprises means for lifting the portion of the rail located in the heating zone (28) relative to the track, and means for positioning the portion of the rail after heat has been provided to the sleeper and before fixing the portion of the rail to the sleeper.

14. Work train (4) according to either claim 12 or claim 13, **characterized in that** the heating device (32) comprises one or more heating modules (34), each heating module comprising a heating zone (28), one or more gas burners (42), and one or more radiant bodies (44) interposed between the gas burner or burners (42) of the heating module (34) and the heating zone (28) of the heating module (34).

15. Work train (4) according to claims 13 and 14 taken in combination, **characterized in that** at least one guided heating module (34) among the heating module or modules (34) is provided with guide means (48) for guiding the portion of the rail (12) in the heating zone (28) of the guided heating module (34), the guide means (48) preferably comprising rollers that roll on the portion of the rail (12), the rollers preferably supporting the guided heating module (34).
